# EUROPÄISCHE PATENTSCHRIFT

(11) **EP 1 748 122 B1**
(45) Veröffentlichungstag und Bekanntmachung des Hinweises auf die Patenterteilung: **02.04.2008**
(21) Anmeldenummer: 06002220.9
(22) Anmeldetag: 03.02.2006
(51) Int. Cl.: E04F 11/022

(54) **Treppe mit einer Befestigungsvorrichtung und zumindest einer frei auskragenden Treppenstufe aus Glas oder Kunststoff**
Stair comprising a mounting device and a cantilever step made of glass or synthetic material
Escalier comportant un système de montage et une marche d'escalier en porte-à-faux en verre ou matière synthétique

(30) Priorität: 29.07.2005 DE 102005035560
(43) Veröffentlichungstag der Anmeldung: 31.01.2007
(73) Patentinhaber: Natursteinwerk Wachenfeld GmbH, 34471 Volkmarsen-Külte (DE)
(72) Erfinder: Wachenfeld, Walter, 34471 Volksmarsen-Külte (DE); Wachenfeld, Michael, 34454 Bad Arolsen (DE)
(74) Vertreter: WALTHER, WALTHER & HINZ Patentanwälte - European Patent Attorneys

(56) Entgegenhaltungen:
- WO-A-03/091516
- DE-A1- 3 704 524
- DE-A1- 19 749 075
- DE-U1- 9 014 864

## Beschreibung

Die Erfindung betrifft eine Treppe mit einer Befestigungsvorrichtung und zumindest einer frei auskragenden Treppenstufe, wobei die Befestigungsvorrichtung mit einem Gebäudeteil zu verbinden ist, wobei die Treppenstufe aus ein oder mehreren Glas- oder Kunststoffschichten aus transluzentem oder opakem Glas oder Kunststoff, zum Beispiel Acrylglas besteht.

Spindeltreppen der unterschiedlichsten Art sind aus dem Stand den Technik bekannt.

Aus der US-A-1,446,454 ist eine Spindeltreppe bekannt, bei der die Treppenstufen aus Stein auf Stahlwannen oder Stahlkonsolen aufliegen, und die Stahlwannen oder Stahlkonsolen mit der Spindel verbunden sind. Die Herstellung einer derartigen Spindeltreppe mit Stahlwannen bzw. Stahlkonsolen ist aufwendig, da eine gesonderte Herstellung von Stahlwannen und konsolen erforderlich ist. Gleiches gilt auch für Spindeltreppen mit einer Stahlwange am Außenradius und oftmals auch am Innenradius der Spindeltreppen, wobei die Stahlwanne innen und außen an den Stahlwangen angeschweißt ist. Diese Konstruktionen erfordern einen großen Platzbedarf und sind durch aufwendige Schweißarbeiten auch entsprechend teuer. Wesentlich ist darüber hinaus, dass derartige Treppen äußerst wuchtig wirken, was schlussendlich durch die Unterkonstruktion der Stufe bedingt ist.

Darüber hinaus ist aus der FR-A-23 17442 eine Treppe bekannt, bei der die einzelnen Stufen zwar frei auskragend in der Gebäudewand eingelassen sind, wobei die Stufen aber dennoch durch Bolzen miteinander verbunden sind und sich so aufeinander abstützen. Die erforderliche Tragfähigkeit erhalten die Stufen durch in den Stufen einliegende Bewehrungsstangen, an denen auch die Bolzen angelenkt sind, die die einzelnen Stufen untereinander verbinden.

Darüber hinaus sind Spindeltreppen bekannt, bei denen die Treppenstufe aus zwei horizontal geteilten Schichten besteht, wobei zwischen den Schichten eine Bewehrung aus einem Glasfasergewebe eingeklebt ist, und wobei sich die einzelnen Stufen ebenfalls über Bolzen aufeinander abstützen.

Wie bereits an anderer Stelle erläutert, wirken derartige Treppen , insbesondere wenn unter den einzelnen Stufen Unterbaukonstruktionen vorgesehen sind, äußerst wuchtig und eignen sich daher nur bedingt zum Einbau in lichtdurchfluteten offenen Räumen.

Aus der EP 757 741 ist in diesem Zusammenhang zwar eine Spindeltreppe bekannt, bei der die Stufen aus Naturstein bestehen, wobei die Stufen untereinander nicht in Verbindung stehen, wodurch sich eine gegenüber dem übrigen Stand der Technik größere Leichtigkeit einer derartigen Konstruktion ergibt, wobei jedoch vielfach der Wunsch geäußert worden ist, eine Treppe herzustellen, die als Design-Objekt im Wesentlichen fast unsichtbar erscheint.

In diesem Zusammenhang ist aus der DE 37 04 524 A1 eine Treppe, z. B. auch als Spindeltreppe, mit Treppenstufen bekannt, wobei die Treppenstufen aus Acrylglas hergestellt sind. Allerdings ist die Art der Halterung der Treppenstufe in der Spindel nicht beschrieben.

Das deutsche Gebrauchsmuster DE 90 14 864.9 U1 beschreibt eine Klemmhalterung für Platten, insbesondere für Platten aus Glas. Hierbei sind zwei Klemmbacken vorgesehen, zwischen denen die Glasplatte eingespannt gehalten ist. Die Klemmbacken besitzen darüber hinaus ein Zentrierstück mit einem Zapfen, der durch eine in der Platte angeordnete Bohrung ragt.

Des Weiteren ist aus der WO 03/091516 A1 ein Halter für eine Glasscheibe bekannt, um beispielsweise als Geländer zu dienen, wobei der Halter nach Art einer Spannpratze ausgebildet ist. Die Spannpratze ist im Querschnitt in etwa U-förmig ausgebildet und nimmt die Glasscheibe im Bereich der Schenkel fixierend auf.

Der Erfindung liegt die Aufgabe zugrunde, eine Befestigungseinrichtung für eine frei auskragende Treppenstufe aus Glas oder Kunststoff bereitzustellen.

Eine Befestigungsvorrichtung einer derartigen Stufe aus Glas oder Acrylglas mit einer oder mehreren Glasschichten zeichnet sich erfindungsgemäß dadurch aus, dass die Befestigungsvorrichtung zwei an einem Steg vertikal beabstandet zueinander angeordnete Backen umfasst, zwischen denen die Stufe angeordnet ist.

Da insbesondere Glas, aber auch Acrylglas, eine gewisse Sprödigkeit aufweist, ist erforderlich, dass die Stufe über einen Teil ihrer Fläche durch die Backen gehalten wird. Insbesondere weisen die Backen insofern bevorzugt Spannmittel auf, wobei durch die Spannmittel die Stufe zwischen den Backen eingespannt, also haftschlüssig, gehalten ist. Spannmittel können hierbei Schraubbolzen sein, die durch entsprechende Bohrungen in den Backen hindurchgeführt sind. Durch Spannen der Schraubbolzen und entsprechendes Einspannen der Stufe durch die Backen erfolgt eine sichere Halterung der Stufe. Denkbar ist ebenfalls, dass die Bolzen durch die Stufe hindurchgeführt sind. Allerdings ist hierbei dann darauf zu achten, dass die Bolzen nicht in Kontakt mit dem umgebenden Material der Stufe geraten, da ansonsten die Gefahr von Rissbildungen besteht. Das heißt, die Kräfte zum Halten der Stufen müssen kraftschlüssig aufgebracht werden.

Vorteilhafte Merkmale der Erfindung sind in den Unteransprüchen näher beschrieben.

Um zu verhindern, dass durch Unebenheiten zwischen Backe und Oberfläche der Stufe punktuelle Spannungen in die Stufe eingebracht werden, ist nach einem weiteren Merkmal der Erfindung vorgesehen, dass zwischen Stufe und Backen ein dämpfendes Material, z. B. ein Hart-PVC, der den durch die Schrauben erzeugten hohen Druck gleichmäßig auf den eingespannten Teil der Stufe überträgt.

Nach einer Variante ist vorgesehen, dass die Treppenstufe mindestens eine Schicht aus Acrylglas aufweist, wobei in der Schicht aus Acrylglas eine Armierung eingelassen ist. Zur Aufnahme der Armierung besitzt die Schicht aus Acrylglas mindestens einen parallel zur Längsachse der Stufe verlaufenden Schlitz zur Aufnahme der Armierung, z. B. in Form eines Stahlstabes. Hierbei ist vorzugsweise der Schlitz als Nut auf der Oberseite der mindestens einen Schicht aus Acrylglas eingearbeitet, so dass die Armierung von oben eingelegt werden kann. Die Armierung, z. B. in Form eines Stahlstabes ist stoffschlüssig durch Kleben oder Vergießen mit dem Acrylglas verbunden.

Bei einer Stufe aus Glas, die - wie bereits erläutert - mindestens eine, vorzugsweise jedoch mehrere Glasschichten aufweist, besteht mindestens eine Schicht aus einem Verbundsicherheitsglas. In diesem Zusammenhang hat sich als vorteilhaft für die Tragfähigkeit einer derartigen Stufe herausgestellt, wenn eine derartige Schicht aus Verbundsicherheitsglas vorgespannt ist. Eine solche Stufe mit Verbundsicherheitsglas erhöht die Sicherheit bei einem etwaigen Bruch, da keine großen Teile splittern.

Nach einem weiteren Merkmal der Erfindung ist vorgesehen, dass die Stufe mit einer oder mehreren Schichten aus Glas oder Acrylglas eine Deckschicht aus Naturstein und hier insbesondere aus Marmor aufweist. Da Marmor ebenfalls sehr spröde ist und somit eine derartige Schicht aus Marmor kaum einen Beitrag zur Erhöhung der Tragfähigkeit beiträgt, ist vorgesehen, dass zwischen der Schicht aus Naturstein und der mindestens einen weiteren Schicht eine Armierung, z. B. in Form einer Kunststofffolie, vorgesehen ist. Insbesondere sind opake Gesteine bekannt, so dass das Licht durch die Beleuchtung auch noch durch die Deckschicht aus Naturstein hindurchschimmert. Auch zwischen den einzelnen Glasschichten können Armierungen in Form von Kunststofffolien vorgesehen sein.

Anhand der Zeichnungen wird die Erfindung nachstehend beispielhaft näher erläutert.
- Fig. 1: zeigt eine gewendelte Treppe aus mehreren übereinander angeordneten Stufen aus Glas oder Acrylglas, wobei die einzelnen Stufen in der Wand verankert sind;
- Fig. 2: zeigt eine derartige Stufe im Ausschnitt, wobei insbesondere auch die Art der Befestigung der Stufe an der Wand dargestellt ist;
- Fig. 3: zeigt eine andere Ausführungsform einer Befestigungsvorrichtung;
- Fig. 4: zeigt im Schnitt den Aufbau einer Stufe aus Acrylglas mit einer Armierung in Form eines Stahlstabes.

Gemäß Fig. 1 nimmt die mit 1 bezeichnete Wand die mehreren Stufen 10, 100 auf. Die Stufen 10, 100 sind zum Zentrum hin konisch zulaufend verjüngend ausgebildet; sie können allerdings auch geradläufig sein.

Die Befestigung einer derartigen Stufe an der Wand ergibt sich insbesondere aus der Darstellung gemäß Fig. 2. Die mit 10 bezeichnete Stufe wird durch die insgesamt mit 20 bezeichnete Befestigungsvorrichtung aufgenommen. Die Befestigungsvorrichtung 20 umfasst einen Steg 21 in Form einer Metallplatte, wobei der Steg 21 zwei sich horizontal erstreckende Backen 22 und 23 aufweist, die mit dem Steg vorzugsweise verschweißt sind. Der vertikale Abstand zwischen den beiden Backen entspricht etwa der Stärke der Stufe 10. Die Backen besitzen darüber hinaus Bohrungen 24 zur Aufnahme von Schraubt bolzen 24a, um die zwischen den Backen einsitzende Stufe in diesem Bereich eingespannt halten zu können. Zwischen Stufe und Backe befindet sich jeweils eine Dämpfungsschicht 19 aus Kunststoff. Hinzuweisen ist in diesem Zusammenhang darauf, dass die Bohrung 24 sich auch durch die Stufe 10 fortsetzt, so dass der Schraubbolzen 24a sowohl die beiden Backen als auch die Stufe durchdringt. Insbesondere sind zwei derartige Schraubbolzen 24a zur Befestigung der Stufe mit Hilfe der Befestigungsvorrichtung an der Wand vorgesehen. Die Fixierung des Steges 21 an der Wand erfolgt durch sogenannte Ankerbolzen 30, die vorzugsweise in der Wand eingelassen sind, z. B. in der Wand durch Polymerbeton vergossen sind.

Es sei an dieser Stelle darauf hingewiesen, dass sich eine derartige Befestigung mittels Backen auch zur Befestigung einer derartigen Stufe an einer Spindel eignet. Die Befestigung der Stufen an der Spindel erfolgt entsprechend an der Schmalseite der Stufen. Die Befestigung des Steges an der Spindel kann durch Schrauben vorgenommen werden.

Die Ausbildung der Stufe 10 ergibt sich im Einzelnen ebenfalls aus Fig. 2. So zeigt die Stufe 10 mehrere Schichten 11, 12, 13 und 14 aus Glas oder Acrylglas (Plexiglas^{®}), wobei anstelle der Schicht 14 auch eine Schicht aus einem Naturstein, z. B. Marmor, vorgesehen sein kann. Insbesondere die mittleren Schichten 12 und 13 können bei einer Glasstufe auch aus Weißglas hergestellt sein, wobei jedoch einzelne Schichten aus Verbundsicherheitsglas bestehen sollten, um die erforderliche Tragfähigkeit der Stufe bereitzustellen. Insbesondere kann als Verbundsicherheitsglas auch ein sogenanntes vorgespanntes Verbundsicherheitsglas zum Einsatz kommen, wodurch die Tragfähigkeit einer solchen Stufe nochmals erhöht wird und die erforderliche Sicherheit auch bei einem im Extremfall vorkommenden Bruch einer Stufe zu gewährleisten ist.

Die Stufe, als Glas- oder Acrylglasstufe, weist insgesamt eine Höhe von ca. 60-80 mm auf, wobei die einzelnen Schichten eine Stärke zwischen 12 und 15 mm besitzen. Insbesondere kann auch vorgesehen sein, zwischen den einzelnen Schichten im Bereich ihrer Verbindung Kunststoffgitter als Armierungen vorzusehen, wobei die einzelnen Schichten im Bereich dieses Kunststoffgitters miteinander verklebt sind.

Eine andere Variante der Befestigung ergibt sich aus der Fig. 3. Die Befestigungsvorrichtung 50 umfasst einen U-förmigen Träger 51, der in das Mauerwerk 52 eingelassen ist. Der U-förmige Träger weist auf seiner Oberseite an dem Schenkel oder der Backe 53 den Schraubbolzen 54 auf, der endseitig einen Stempel 55 besitzt. Mit dem Stempel 55 drückt der Schraubbolzen 54 gegen die insgesamt mit 100 bezeichnete Stufe. Unterhalb des Stempels 55 befindet sich eine Schicht 56 aus Hart-PVC, die dafür sorgt, dass der Stempel nicht unmittelbar auf die Stufe 100 aufdrückt. Die beiden Schenkel oder Backen 53, 57 sind durch den Steg 51 a verbunden. Das Gegenlager zu dem Schraubbolzen 54 mit dem Stempel 55 wird durch den Schenkel 57 des U-förmigen Trägers 51 gebildet, so wie sich dies aus Fig. 3 ergibt. Über dem Schenkel oder der Backe 57 befindet sich wiederum eine Schicht 56 aus Hart-PVC, um punktförmige Belastungen der Stufe zu vermeiden.

Die Stufe 100 selbst besteht aus einer Schicht 110 aus Acrylglas, in die eine Armierung 120 in Form eines metallischen Stabes eingelassen ist. Hierzu besitzt die Schicht 110 aus Acrylglas eine Nut, in die der metallische Stab eingeschoben und in dieser Nut mit der Acrylglasschicht verklebt oder vergossen wird. Vorzugsweise sind in der Acrylglasschicht zwei solche Stäbe 120 vorgesehen, um der Stufe bei entsprechender Auskragung mit einer Länge bis 1,5 m die erforderliche Stabilität zu verleihen.

Es sei an dieser Stelle ausdrücklich noch einmal darauf hingewiesen, dass die Stufe nicht nur aus einer Schicht Acrylglas bestehen kann, sondern auch aus mehreren miteinander verklebten Schichten, was zu einer Erhöhung der Tragfähigkeit insbesondere dann führt, wenn die einzelnen Schichten durch Kunststoffgitter miteinander in Verbindung stehen, da solche Kunststoffgitter ebenfalls die Funktion einer Armierung haben. Dies bedeutet allerdings nicht, dass insbesondere bei langen Stufen auf die Armierung aus Stahlstäben verzichtet werden kann.

Des Weiteren wird an dieser Stelle noch einmal darauf hingewiesen, dass die Acrylglasschicht auch mit einer Deckschicht aus Naturstein versehen sein kann, die allerdings in der Zeichnung gemäß Fig. 3 weggelassen worden ist. Die Natursteinschicht ist mit der Acrylschicht ebenfalls durch Verklebung verbunden, wobei zwischen der Acrylglasschicht und der Deckschicht aus Naturstein ebenfalls eine Armierung in Form eines Kunststoffgitters vorgesehen sein kann.

Ein solcher Stufenaufbau ergibt sich aus Figur 4. Die dort mit 100 bezeichnete Stufe besitzt eine Acrylglasschicht 110 sowie eine darauf angeordnete Hart-PVC-Schicht 115 mit einer daraufliegenden Natursteinschicht 116. Die Schichten sind miteinander verklebt. Erkennbar besitzt die Acrylglasschicht 110 eine Armierung in Form zweier parallel zur Längsachse verlaufender Stahlstäbe 120, wobei die Acrylglasschicht 110 zwei Nuten zur Aufnahme eben dieser Stahlstäbe 120 aufweist, die als Flachstahl ausgebildet sein können.

## Patentansprüche

1. Treppe mit einer Befestigungsvorrichtung (20; 50) und zumindest einer frei auskragenden Treppenstufe (10; 100), wobei die Befestigungsvorrichtung mit einem Gebäudeteil (1) zu verbinden ist, wobei die Treppenstufe (10; 100) aus ein oder mehreren Glas- oder Kunststoffschichten (11, 12, 13, 14) aus transluzentem oder opakem Glas oder Kunststoff, zum Beispiel Acrylglas besteht,
**dadurch gekennzeichnet,**
**dass** die Befestigungsvorrichtung (20, 50) zwei an einem Steg (21; 51 a) vertikal beabstandet zueinander angeordnete Backen (22; 53, 57) umfasst, zwischen denen die Stufe (10, 100) angeordnet ist.

2. Treppe nach Anspruch 1,
**dadurch gekennzeichnet,**
**dass** die Backen (22, 23; 53, 57) Spannmittel (24a; 54, 55) aufweisen, wobei durch die Spannmittel (24a; 54, 55) die Stufe (10, 100) zwischen den Backen (22, 23; 53, 57) eingespannt gehalten ist. .

3. Treppe nach Anspruch 2,
**dadurch gekennzeichnet,**
**dass** die Spannmittel Schraubbolzen (24a; 54) sind.

4. Treppe nach Anspruch 3,
**dadurch gekennzeichnet,**
**dass** die Schraubbolzen (24a; 54) durch entsprechende Bohrungen (24) sowohl in den Backen (22, 23) als auch in der Stufe (10) hindurchgeführt sind.

5. Treppe nach einem der voranstehenden Ansprüche,
**dadurch gekennzeichnet,**
**dass** zwischen Backen (22, 23) und Stufe (10) eine Schicht (19) aus dämpfenden Material, z. B. Hart-PVC, vorgesehen ist.

6. Treppe nach einem oder mehreren der voranstehenden Ansprüche,
**dadurch gekennzeichnet,**
**dass** die mehrere Glasschichten (11, 12, 13, 14) aufweisende Stufe (10) mindestens eine Schicht aus Verbundsicherheitsglas aufweist.

7. Treppe nach Anspruch 6,
**dadurch gekennzeichnet,**
**dass** die Glasschichten (11, 12, 13, 14) miteinander verklebt sind.

8. Treppe nach einem der voranstehenden Ansprüche,
**dadurch gekennzeichnet**
**dass** die Treppenstufe (100) mindestens eine Schicht (110) aus Acrylglas aufweist, wobei in der Schicht aus Acrylglas eine Armierung (120) eingelassen ist.

9. Treppe nach Anspruch 8,
**dadurch gekennzeichnet,**
**dass** die Schicht (110) aus Acrylglas mindestens einen parallel zur Längsachse der Stufe verlaufenden Schlitz (111) zur Aufnahme einer Armierung (120) z. B. in Form eines Stahlstabes aufweist.

10. Treppe nach Anspruch 9,
**dadurch gekennzeichnet,**
**dass** der Schlitz (111) als Nut auf der Oberseite der Schicht (110) aus Hart-PVC ausgebildet ist.

11. Treppe nach Anspruch 9,
**dadurch gekennzeichnet**
**dass** die Armierung (120) mit der Schicht (110) aus Acrylglas verklebt oder vergossen ist

12. Treppe nach einem der voranstehenden Ansprüche,
**dadurch gekennzeichnet,**
**dass** die Stufe (10; 100) eine Deckschicht (14; 116) aus Naturstein, insbesondere aus Marmor aufweist.

13. Treppe nach Anspruch 12,
**dadurch gekennzeichnet,**
**dass** zwischen der Deckschicht (14; 116) aus Naturstein und der mindestens einen Glasschicht eine Armierung, z. B. in Form eines Kunststoffgitters (115) vorgesehen ist.

## Claims

1. A stair with a fastening apparatus (20; 50) and at least one cantilever step (10; 100), said fastening apparatus being intended for connection to a building part (1), said step (10; 100) being made from one or several glass or plastic layers (11, 12, 13, 14) made from translucent or opaque glass or plastic material, such as acrylic glass,
**characterized in**
**that** said fastening apparatus (20, 50) includes two vertically spaced apart jaws (22; 53, 57) disposed on a transverse bar (21; 51 a), with said step (10; 100) being interposed between said two jaws.

2. The stair as set forth in claim 1,
**characterized in**
**that** the jaws (22, 23; 53, 57) comprise clamping means (24a; 54, 55), said clamping means (24a; 54, 55) clampingly retaining the step (10, 100) between the jaws (22, 23; 53, 57).

3. The stair as set forth in claim 2,
**characterized in**
**that** the clamping means are threaded bolts (24a; 54).

4. The stair as set forth in claim 3,
**characterized in**
**that** the threaded bolts (24a; 54) extend through corresponding holes (24) provided both in the jaws (22, 23) and in the step (10).

5. The stair as set forth in any one of the afore mentioned claims,
**characterized in**
**that** a layer (19) of dampening material such as hard PVC is provided between the jaws (22, 23) and the step (10).

6. The stair as set forth in one or several of the afore mentioned claims,
**characterized in**
**that** the step (10), which comprises several glass layers (11, 12, 13, 14), comprises at least one layer of laminated sheet glass.

7. The stair as set forth in claim 6,
**characterized in**
**that** the glass layers (11, 12, 13, 14) are glued together.

8. The stair as set forth in any one of the afore mentioned claims,
**characterized in**
**that** the step (100) comprises at least one layer (110) of acrylic glass, a reinforcement (120) being embedded in the acrylic glass layer.

9. The stair as set forth in claim 8,
**characterized in**
**that** the acrylic glass layer (110) comprises at least one slot (111) for receiving a reinforcement (120), e.g., in the form of a steel rod, said slot extending parallel to the longitudinal axis of the step.

10. The stair as set forth in claim 9,
**characterized in**
**that** the slot (111) is configured as a groove on the top side of the layer (110) of hard PVC.

11. The stair as set forth in claim 9,
**characterized in**
**that** the reinforcement (120) is glued or molded to the layer (110) of acrylic glass.

12. The stair as set forth in any one of the afore mentioned claims,
**characterized in**
**that** the step (10; 100) comprises a top layer (14; 116) of natural stone, more specifically of marble.

13. The stair as set forth in claim 12,
**characterized in**
**that** there is provided a reinforcement, e.g., in the form of a plastic grid (115), between the top layer (14; 116) of natural stone and the at least one glass layer.

## Revendications

1. Escalier avec un dispositif de fixation (20 ; 50) et au moins une marche (10 ; 100) en porte-à-faux, le dispositif de fixation étant destiné à être relié à une partie d'un immeuble (1), la marche (10 ; 100) étant constituée d'une ou de plusieurs couches (11, 12, 13, 14) de verre ou de matière plastique translucide ou opaque, par exemple en verre acrylique,
**caractérisé en ce**
**que** le dispositif de fixation (20, 50) comprend deux mâchoires (22; 53, 57) disposées sur une traverse (21 ; 51 a) avec un écartement vertical entre elles, la marche (10 ; 100) étant interposée entre ces deux mâchoires.

2. Escalier selon la revendication 1,
**caractérisé en ce**
**que** les mâchoires (22, 23 ; 53, 57) comportent des moyens de serrage (24a ; 54, 55), la marche (10, 100) étant retenue par serrage entre les mâchoires (22, 23 ; 53, 57) par les moyens de serrage (24a ; 54, 55).

3. Escalier selon la revendication 2,
**caractérisé en ce**
**que** les moyens de serrage sont des boulons filetés (24a ; 54).

4. Escalier selon la revendication 3,
**caractérisé en ce**
**que** les boulons filetés (24a ; 54) traversent des trous (24) correspondants ménagés tant dans les mâchoires (22, 23) que dans la marche (10).

5. Escalier selon l'une quelconque des revendications précédentes,
**caractérisé en ce**
**qu'**une couche (19) en matériau d'amortissement, p. ex. en PVC dur, est prévue entre les mâchoires (22, 23) et la marche (10).

6. Escalier selon une ou plusieurs des revendications précédentes,
**caractérisé en ce**
**que** la marche (10) comportant les plusieurs couches de verre (11, 12, 13, 14) comporte au moins une couche de verre feuilleté de sécurité.

7. Escalier selon la revendication 6,
**caractérisé en ce**
**que** les couches de verre (11, 12, 13, 14) sont collées ensemble.

8. Escalier selon l'une quelconque des revendications précédentes,
**caractérisé en ce**
**que** la marche (100) comporte au moins une couche (110) en verre acrylique, une armature (120) étant noyée dans la couche en verre acrylique.

9. Escalier selon la revendication 8,
**caractérisé en ce**
**que** la couche (110) en verre acrylique comporte au moins une fente (111) de réception d'une armature (120) p. ex. sous forme de barre d'acier, cette fente s'étendant parallèlement à l'axe longitudinal de la marche.

10. Escalier selon la revendication 9,
**caractérisé en ce**
**que** la fente (111) est réalisée sous forme de rainure dans la face supérieure de la couche (110) en PVC dur.

11. Escalier selon la revendication 9,
**caractérisé en ce**
**que** l'armature (120) est collée ou moulée avec la couche (110) en verre acrylique.

12. Escalier selon l'une quelconque des revendications précédentes,
**caractérisé en ce**
**que** la marche (10; 100) comporte une couche superficielle (14; 116) en pierre naturelle, notamment en marbre.

13. Escalier selon la revendication 12,
**caractérisé en ce**
**qu'**une armature, p. ex. sous forme d'une grille en matière plastique (115) est prévue entre la couche superficielle (14 ; 116) en pierre naturelle et l'au moins une couche de verre.
